# EUROPÄISCHE PATENTSCHRIFT

(11) **EP 1 170 980 B1**
(45) Veröffentlichungstag und Bekanntmachung des Hinweises auf die Patenterteilung: **07.09.2005**
(21) Anmeldenummer: 01112319.7
(22) Anmeldetag: 19.05.2001
(51) Int. Cl.: H05B 3/20, B29C 45/14, B41M 5/26

(54) **Heizreinrichtung für ein Haushaltsgerät**
Heater device for household appliances
Dispositif de chauffage pour appareil électroménager

(30) Priorität: 23.05.2000 DE 10025539
(43) Veröffentlichungstag der Anmeldung: 09.01.2002
(73) Patentinhaber: Diehl AKO Stiftung & Co. KG, 88239 Wangen (DE)
(72) Erfinder: Schotten, Henno, 88260 Argenbühl-Ratzenried (DE)
(74) Vertreter: Diehl Patentabteilung

(56) Entgegenhaltungen:
- EP-A- 0 117 407
- DE-A1- 19 638 640
- PATENT ABSTRACTS OF JAPAN vol. 2000, no. 19, 5. Juni 2001 (2001-06-05) & JP 2001 043961 A (KEIHIN SOKKI KK), 16. Februar 2001 (2001-02-16)
- PATENT ABSTRACTS OF JAPAN vol. 017, no. 336 (M-1435), 25. Juni 1993 (1993-06-25) & JP 05 042561 A (DAINIPPON PRINTING CO LTD), 23. Februar 1993 (1993-02-23)

## Beschreibung

Die Erfindung betrifft eine Heizeinrichtung für ein Haushaltsgerät.

Bei Haushaltsgeräten, wie Waschmaschinen oder Geschirrspülmaschinen, sind elektrische Widerstandsbeheizungen zum Aufheizen von Wasser bzw. Lauge oder Trocknungsluft vorgesehen. Bei Waschmaschinen oder Geschirrspülmaschinen sind diese Beheizungen als Rohrheizkörper oder als Durchlauferhitzer ausgebildet. Werden Rohrheizkörper verwendet, dann muss der Bottich der Waschmaschine bzw. der Spülbehälter des Geschirrspülers entsprechende Durchführungs-Durchbrüche aufweisen. Sind Durchlauferhitzer vorgesehen, dann sind Rohrleitungen bzw. Schläuche erforderlich, um den Durchlauferhitzer in den Wasserkreislauf einzubinden.

Strahlungsheizkörper mit Metallfolien-Heizleitern sind in der DE 196 38 640 A1 beschrieben. Der Heizleiter soll dort möglichst frei liegen. Er muss Temperaturen von weit über 200°C erreichen können.

Aufgabe der Erfindung ist es, eine Heizeinrichtung vorzuschlagen, die Durchbrüche am Haushaltsgerät nicht bedingt.

Erfindungsgemäß ist obige Aufgabe dadurch gelöst, dass zwischen einer zu beheizenden Fläche des Geräts und einer elektrisch leitenden Heizfolie als elektrische Isolation eine keramikgefüllte Polymerschicht angeordnet ist.

Die Heizfolie schafft eine großflächige Beheizung und steht in gut wärmeleitender Verbindung mit der zu beheizenden Fläche. Da sie außen an der zu beheizenden Fläche angebracht werden kann, bedingt sie keine Durchbrüche und keine zusätzlichen Rohrleitungen. Die keramikgefüllte Polymerschicht bildet die nötige elektrische Isolation zwischen der Heizfolie und der zu beheizenden, vorzugsweise metallischen, Fläche. Vorteilhaft ist dabei, dass keramikgefüllte Polymerschichten einen sehr kleinen Wärmeübergangswiderstand, jedoch eine hohe elektrische Isolationsfestigkeit haben. Handelsübliche keramikgefüllte Polymerschichten sind bis ca. 150°C stabil. Vorzugsweise ist die zu beheizende Fläche außen an einem wasserfüllbaren Behälter des Geräts unterhalb eines regulären Wasserstands vorgesehen. Durch die gut wärmeleitende Verbindung mit der zu beheizenden Fläche bleibt die Heizeinrichtung auf vergleichsweise niedrigen Temperaturen. Zur Solltemperatur des zu erwärmenden Mediums besteht nur eine vergleichsweise kleine Differenz, was zu einem hohen Wirkungsgrad führt.

Die beschriebene Heizeinrichtung ist flachbauend und kann in Größe und Form an die zu beheizende Fläche angepasst werden.

Die Heizfolie ist vorzugsweise zu einem Heizleiterbahn-Muster gestanzt und/oder geätzt. Die Polymerschicht kann auf die zu beheizende Fläche oder die Heizfolie aufgebracht werden. Aufgrund der der Polymerschicht eigenen Klebereigenschaften kann dabei die Heizfolie mit der zu beheizenden Fläche verklebt sein.

In anderer Ausgestaltung der Erfindung kann als Träger ein wärmeleitendes, insbesondere metallisches, Formteil vorgesehen sein, auf das mittels der Polymerschicht die Heizfolie aufgebracht ist. Diese Heizeinrichtung lässt sich als Baugruppe vorfertigen und an die zu beheizende Fläche ansetzen oder andrücken. Bei einer Waschmaschine beispielsweise ist das Formteil an die Form des Bottichs angepasst.

An der der Polymerschicht abgewandten Seite ist in weiterer Ausgestaltung die Heizfolie durch einen Isolations-Formkörper oder eine Isolations-Schicht abgedeckt. Dies verringert die Wärmeabstrahlung nach außen - von der zu beheizenden Fläche weg - und gibt die nötige Isolation und den nötigen Schutz der Heizfolie. Der Isolations-Formkörper kann auch dem Andrücken der Heizeinrichtung an die zu beheizende Fläche dienen.

Weitere vorteilhafte Ausgestaltungen der Erfindung ergeben sich aus den Unteransprüchen und der folgenden Beschreibung von Ausführungsbeispielen. In der Zeichnung zeigen:
Figur 1 einen Aufbau einer Heizeinrichtung schematisch,
Figur 2 eine Aufsicht der Heizeinrichtung,
Figur 3 einen Schnitt einer Heizeinrichtung an einer zu beheizenden Fläche,
Figur 4 eine weitere Ausführung der Heizeinrichtung an einem Bottich einer Waschmaschine,
Figur 5 eine Heizeinrichtung an einem Spülbehälter eines Geschirrspülers und
Figur 6 eine Heizeinrichtung für einen Wasserkochtopf.

Eine Heizeinrichtung weist eine elektrisch leitende Widerstands-Heizfolie 1 auf, die beispielsweise aus einer Eisen-Chrom-Aluminium-Legierung besteht. Die Heizfolie 1 ist zu einem Heizleiterbahn-Muster, beispielsweise Mäandermuster (vgl. Fig.2), gestanzt und/oder geätzt. Mit der Heizfolie 1 soll eine wärmeleitende, insbesondere metallische Fläche 2 beheizt werden.

Zwischen der Heizfolie 1 und der Fläche 2 ist eine keramikgefüllte Polymerschicht 3 vorgesehen, deren Dicke etwa 70 bis 150 mym beträgt. Die Polymerschicht 3 kann vor oder nach dem Formen des Heizleiterbahn-Musters auf die Heizfolie 1 aufgebracht werden. Sie kann auch auf die zu beheizende Fläche 2 aufgebracht werden.

Bei dem Ausführungsbeispiel nach Figur 3 ist die Polymerschicht 3 auf die zu beheizende Fläche 2 aufgebracht, die beispielsweise eine Zone eines Bottichs einer Waschmaschine ist. Die Heizfolie 1 ist von einem Isolations-Formkörper 4 mittels eines oder mehrerer Federelemente 5 gegen die Polymerschicht 3 gedrückt. Der Isolations-Formkörper 4 deckt die Heizfolie 1 ab. Er besteht beispielsweise aus Vermiculit.

Beim Ausführungsbeispiel nach Figur 4 weist die Heizeinrichtung zusätzlich ein wärmeleitendes, metallisches Formteil 6, beispielsweise Aluminium-Formteil, auf, das der zu beheizenden Fläche, im Beispielsfall dem Bottich 7 einer Waschmaschine, angepasst ist.

Zwischen dem Isolations-Formkörper 4 und dem wärmeleitenden Formteil 6 liegen die Heizfolie 1 und die Polymerschicht 3, wobei die Polymerschicht 3 zwischen der Heizfolie 1 und dem wärmeleitenden Formteil 6 vorgesehen ist. Durch die Klebeeigenschaften der Polymerschicht 3 sind das Formteil 6 und die Heizfolie 1 miteinander verklebt. Auch der Isolations-Formkörper 4 kann mit der Heizfolie 1 verklebt sein. Er kann jedoch auch - ähnlich wie bei Figur 3 - an die Heizfolie 1 gedrückt sein.

Die Figur 5 zeigt eine Figur 4 ähnliche Heizeinrichtung, jedoch angepasst an einen Spülbehälter 8 einer Geschirrspülmaschine. Mit der Heizeinrichtung ist die Luft im Spülbehälter 8 zum Trocknen des Geschirrs aufheizbar.

Das Ausführungsbeispiel nach Figur 6 zeigt eine Heizeinrichtung für einen Wassertopf 9. Der Isolations-Formkörper 4 weist eine Vertiefung zur Aufnahme des Wassertopfes 9 auf. Am Grund der Vertiefung sind die Heizfolie 1 und die Polymerschicht 3 angeordnet.

Die Heizeinrichtung ist bei den Ausführungsbeispielen nach den Figuren 3, 4, 5 außen an und bei Figur 6 unter einem wasserfüllbaren Behälter, Bottich, Spülbehälter, Kochtopf angebracht. Bei einem gewissen Wasserstand im Behälter wird die Temperatur der Polymerschicht 3 150°C nicht überschreiten, so dass besondere Schutzmaßnahmen überflüssig sind.

Es ist auch möglich, mit der Heizeinrichtung eine Temperaturregelung zu integrieren. Es wird dann mittels eines Fühlers die Temperatur der Heizeinrichtung erfasst, und einem Sollwert entsprechend wird die Heizfolie 1 ein- und ausgeschaltet.

## Patentansprüche

1. Heizeinrichtung für ein Haushaltsgerät,
**dadurch gekennzeichnet,**
**dass** zwischen einer zu beheizenden Fläche(2) des Geräts und einer elektrisch leitenden Heizfolie(1) als elektrische Isolation eine keramikgefüllte Polymerschicht (3) angeordnet ist.

2. Heizeinrichtung nach Anspruch 1,
**dadurch gekennzeichnet,**
**dass** die zu beheizende Fläche(2) außen an einem wasserfüllbaren Behälter(7,8,9) des Geräts unterhalb eines regulären Wasserstands vorgesehen ist.

3. Heizeinrichtung nach Anspruch 1 oder 2,
**dadurch gekennzeichnet,**
**dass** die Heizfolie(1) ein Heizleiterbahn-Muster bildet.

4. Heizeinrichtung nach einem der vorhergehenden Ansprüche,
**dadurch gekennzeichnet,**
**dass** die Polymerschicht(3) auf die Heizfolie(1) aufgebracht ist und mittels eines Isolations-Formkörpers(4) gegen die zu beheizende Fläche(2) gedrückt ist.

5. Heizeinrichtung nach Anspruch 1,
**dadurch gekennzeichnet,**
**dass** die Polymerschicht(3) auf die zu beheizende Fläche(2) aufgebracht ist und die Heizfolie(1) mittels eines Isolations-Formkörpers(4) gegen die Polymerschicht(3) gedrückt ist.

6. Heizeinrichtung nach Anspruch 1.
**dadurch gekennzeichnet,**
**dass** die Heizfolie(1) an einem wärmeleitenden Formteil(6) angebracht ist, wobei die Polymerschicht(3) zwischen der Heizfolie(1) und dem wärmeleitenden Formteil(6) liegt, und dass das Formteil(6) an der zu beheizenden Fläche(2) festlegbar ist.

7. Heizeinrichtung nach Anspruch 6,
**dadurch gekennzeichnet,**
**dass** das Formteil(6) der Gestalt der zu beheizenden Fläche(2) angepasst ist.

8. Heizeinrichtung nach einem der vorhergehenden Ansprüche,
**dadurch gekennzeichnet,**
**dass** die Heizfolie(1) an der der Polymerschicht(3) abgewandten Seite von einem Isolations-Formkörper(4) abgedeckt ist.

9. Heizeinrichtung nach Anspruch 8,
**dadurch gekennzeichnet,**
**dass** der Isolations-Formkörper(4) aus Vermiculit besteht.

10. Heizeinrichtung nach einem der vorhergehenden Ansprüche,
**dadurch gekennzeichnet,**
**dass** die Heizfolie(1) durch Klebereigenschaften der Polymerschicht(3) selbst mit dieser verklebt ist.

11. Heizeinrichtung nach einem der vorhergehenden Ansprüche,
**dadurch gekennzeichnet,**
**dass** die Polymerschicht(3) die Heizfolie(1) mit der zu beheizenden Fläche(2) oder dem wärmeleitenden Formteil(6) verklebt.

12. Heizeinrichtung nach einem der vorhergehenden Ansprüche,
**dadurch gekennzeichnet,**
**dass** die Polymerschicht(3) eine Dicke von etwa 70 bis 150 mym aufweist.

13. Heizeinrichtung nach einem der vorhergehenden Ansprüche,
**dadurch gekennzeichnet,**
**dass** die Heizfolie(1) eine Eisen-Chrom-Aluminium-Legierung ist.

14. Heizeinrichtung nach einem der vorhergehenden Ansprüche,
**dadurch gekennzeichnet,**
**dass** die Heizeinrichtung außen am Bottich(7) einer Waschmaschine angeordnet ist.

15. Heizeinrichtung nach einem der vorhergehenden Ansprüche,
**dadurch gekennzeichnet,**
**dass** die Heizeinrichtung außen an einem Spülbehälter(8) eines Geschirrspülers angeordnet ist.

16. Heizeinrichtung nach einem der vorhergehenden Ansprüche,
**dadurch gekennzeichnet,**
**dass** auf die Heizeinrichtung ein Wassertopf(9) aufsetzbar ist.

## Claims

1. Heating device for a domestic appliance,
**characterized**
**in that** a ceramic-filled polymer layer (3) is arranged as electrical insulation between a surface (2), which is to be heated, of the appliance and an electrically conducting heating foil (1).

2. Heating device according to Claim 1,
**characterized**
**in that** the surface (2), which is to be heated, is provided below a basic water level on the outside of a container (7, 8, 9), which can be filled with water, of the appliance.

3. Heating device according to Claim 1 or 2,
**characterized**
**in that** the heating foil (1) forms a heating conductor-track pattern.

4. Heating device according to one of the preceding claims,
**characterized**
**in that** the polymer layer (3) is applied to the heating foil (1) and is pressed against the surface (2), which is to be heated, by means of a shaped insulating element (4).

5. Heating device according to Claim 1,
**characterized**
**in that** the polymer layer (3) is applied to the surface (2), which is to be heated, and the heating foil (1) is pressed against the polymer layer (3) by means of a shaped insulating element (4).

6. Heating device according to Claim 1,
**characterized**
**in that** the heating foil (1) is applied to a heat-conducting shaped part (6), the polymer layer (3) being situated between the heating foil (1) and the heat-conducting shaped part (6), and in that the shaped part (6) can be fixed to the surface (2) which is to be heated.

7. Heating device according to Claim 6,
**characterized**
**in that** the shaped part (6) is matched to the shape of the surface (2) which is to be heated.

8. Heating device according to one of the preceding claims,
**characterized**
**in that that** side of the heating foil (1) which faces away from the polymer layer (3) is covered by a shaped insulating element (4).

9. Heating device according to Claim 8,
**characterized**
**in that** the shaped insulating element (4) comprises vermiculite.

10. Heating device according to one of the preceding claims,
**characterized**
**in that** the heating foil (1) is adhesively bonded to the polymer layer (3) by the adhesive properties of the said polymer layer (3) itself.

11. Heating device according to one of the preceding claims,
**characterized**
**in that** the polymer layer (3) adhesively bonds the heating foil (1) to the surface (2) which is to be heated, or to the heat-conducting shaped part (6).

12. Heating device according to one of the preceding claims,
**characterized**
**in that** the polymer layer (3) has a thickness of approximately 70 to 150 mm.

13. Heating device according to one of the preceding claims,
**characterized**
**in that** the heating foil (1) is an iron/chromium/aluminium alloy.

14. Heating device according to one of the preceding claims,
**characterized**
**in that** the heating device is arranged on the outside of the tub (7) of a washing machine.

15. Heating device according to one of the preceding claims,
**characterized**
**in that** the heating device is arranged on the outside of a dishwashing compartment (8) of a dishwasher.

16. Heating device according to one of the preceding claims,
**characterized**
**in that** a water kettle (9) can be placed on the heating device.

## Revendications

1. Dispositif de chauffage pour un appareil électroménager, **caractérisé en ce qu'**une couche polymère à charge céramique (3) est agencée comme isolation entre une surface (2) de l'appareil qui doit être chauffée et un film chauffant (1) électriquement conducteur.

2. Dispositif de chauffage selon la revendication 1, **caractérisé en ce que** la surface à chauffer (2) est prévue sous un niveau d'eau régulier et sur l'extérieur d'un récipient (7, 8, 9) que l'on peut remplir d'eau.

3. Dispositif de chauffage selon les revendications 1 ou 2, **caractérisé en ce que** le film chauffant (1) a la forme d'un motif de conducteur chauffant.

4. Dispositif de chauffage selon l'une des revendications précédentes, **caractérisé en ce que** la couche polymère (3) est apportée sur le film chauffant (1) et est repoussée contre la surface (2) à chauffer au moyen d'un corps moulé d'isolation (4).

5. Dispositif de chauffage selon la revendication 1, **caractérisé en ce que** la couche polymère (3) est apportée sur la surface (2) à chauffer et **en ce que** le film chauffant (1) est comprimé contre la couche polymère (3) au moyen d'un corps d'isolation (4) moulé.

6. Dispositif de chauffage selon la revendication 1, **caractérisé en ce que** le film chauffant (1) est apporté sur une pièce moulée (6) qui conduit la chaleur, la couche polymère (3) étant agencée entre le film chauffant (1) et la pièce moulée (6) qui conduit la chaleur et **en ce que** la pièce moulée (6) peut être fixée sur la surface (2) à chauffer.

7. Dispositif de chauffage selon la revendication 6, **caractérisé en ce que** la pièce moulée (6) est adaptée à la forme de la surface (2) à chauffer.

8. Dispositif de chauffage selon l'une des revendications précédentes, **caractérisé en ce que** le côté du film chauffant (1) qui n'est pas orienté vers la couche polymère (3) est recouvert d'un corps d'isolation (4) moulé.

9. Dispositif de chauffage selon la revendication 8, **caractérisé en ce que** le corps d'isolation (4) moulé est constitué de vermiculite.

10. Dispositif de chauffage selon la revendication 1, **caractérisé en ce que** le film chauffant (1) adhère à la couche polymère (3) du fait des propriétés d'adhérence de celle-ci.

11. Dispositif de chauffage selon l'une des revendications précédentes, **caractérisé en ce que** la couche polymère (3) assure l'adhérence du film chauffant (1) et de la surface (2) à chauffer ou de la pièce moulée (6) qui conduit la chaleur.

12. Dispositif de chauffage selon l'une des revendications précédentes, **caractérisé en ce que** l'épaisseur de la couche polymère (3) est sensiblement comprise entre 70 et 150 mm.

13. Dispositif de chauffage selon l'une des revendications précédentes, **caractérisé en ce que** le film chauffant (1) est un alliage de fer-chrome-aluminium.

14. Dispositif de chauffage selon l'une des revendications précédentes, **caractérisé en ce qu'**il est agencé sur le tambour (7) d'une machine à laver le linge.

15. Dispositif de chauffage selon l'une des revendications précédentes, **caractérisé en ce qu'**il est agencé à l'extérieur de la cuve de lavage (8) d'un lave-vaisselle.

16. Dispositif de chauffage selon l'une des revendications précédentes, **caractérisé en ce qu'**une cruche (9) à eau peut y être posée.
